# FASCICULE DE BREVET EUROPEEN

(11) **EP 3 038 493 B1**
(45) Date de publication et mention de la délivrance du brevet: **22.06.2022**
(21) Numéro de dépôt: 14744085.3
(22) Date de dépôt: 24.07.2014
(51) Int. Cl.: A46B 9/02

(54) **APPLICATEUR POUR PRODUIT COSMÉTIQUE ET ENSEMBLE APPLICATEUR ASSOCIÉ**
APPLIKATOR FÜR EIN KOSMETIKPRODUKT UND ZUGEHÖRIGE APPLIKATORANORDNUNG
APPLICATOR FOR A COSMETIC PRODUCT AND ASSOCIATED APPLICATOR ASSEMBLY

(30) Priorité: 29.08.2013 FR 1358285
(43) Date de publication de la demande: 06.07.2016
(73) Titulaire: Albéa Services, 92230 Gennevilliers (FR)
(72) Inventeur: URESTI, Osvaldo, F-75009 Paris (FR); SCHREIBER, Camille, F-75017 Paris (FR)
(74) Mandataire: Gevers & Orès
(86) Numéro de dépôt international: PCT/EP2014/065987
(87) Numéro de publication internationale: WO 2015/028216

(56) Documents cités:
- FR-A1- 2 961 384
- FR-A1- 2 983 689
- US-A1- 2012 174 941
- US-B2- 7 314 050
- US-S1- D 631 668

## Description

L'invention concerne un applicateur pour produit cosmétique et un ensemble applicateur associé.

On connait des ensembles applicateurs pour produit cosmétique, notamment pour produit cosmétique destiné à être appliqué sur les cils tel que du mascara, comprenant un récipient contenant le produit cosmétique et un sous-ensemble applicateur adapté pour être fixé de manière amovible sur le récipient.

Le récipient comprend généralement un corps, le corps comprenant des parois délimitant un réservoir dans lequel est contenu le produit cosmétique, et un goulot définissant une ouverture par laquelle le produit cosmétique peut être extrait.

Le sous-ensemble applicateur comprend généralement un bouchon adapté pour être fixé sur le goulot, une tige s'étendant à partir du bouchon et un applicateur fixé à une extrémité libre de la tige. L'applicateur comprend une âme et une pluralité de protubérances ou de poils s'étendant à partir de l'âme.

Lorsque le bouchon est fixé sur le goulot, la tige et l'applicateur s'étendent à l'intérieur du réservoir. L'applicateur est immergé dans le produit cosmétique contenu dans le réservoir.

Pour utiliser l'applicateur, l'utilisateur détache le bouchon du goulot et extrait l'applicateur du récipient.

Pour éviter que l'applicateur ne soit trop chargé en produit cosmétique, le récipient comprend généralement un essoreur, fixé à l'intérieur du goulot. Lorsque l'utilisateur extrait l'applicateur du récipient, l'applicateur et la tige coulissent à l'intérieur de l'essoreur. L'essoreur racle le produit cosmétique en excès sur la tige et sur l'applicateur.

L'essoreur permet ainsi de régler la quantité de produit présent sur l'applicateur et évite une application excessive de produit cosmétique sur les cils.

L'essoreur limite, en particulier, la quantité de produit présent sur les protubérances. Deux paramètres interagissent à cette fin. Le diamètre interne de l'essoreur et l'extension radiale des protubérances. Par extension radiale d'une protubérance, on entend la distance entre l'axe d'extension longitudinale de l'âme et l'extrémité libre de la protubérance.

Ainsi, la quantité de produit désiré sur les protubérances en sortie de l'essoreur résulte du compromis entre le diamètre interne de l'essoreur et l'extension radiale des protubérances.

Par ailleurs, on sait que les zones présentant des protubérances d'extension radiale plus faible favorisent le chargement en produit de l'applicateur tandis que les zones présentant des protubérances d'extension radiale plus longue favorisent le peignage des cils.

Le document FR2983689 divulgue un applicateur pour produit cosmétique selon le préambule de la revendication 1.

Un but de la présente invention est de permettre à la fois le peignage des cils et une charge convenable de ceux-ci.

L'invention concerne un applicateur pour produit cosmétique tel que défini par la revendication 1. Des modes de réalisation préférés sont spécifiés dans les revendications dépendantes.

Ainsi, l'invention concerne un applicateur pour produit cosmétique comprenant une âme présentant une première extrémité, dite extrémité proximale, et une deuxième extrémité libre, dite extrémité distale, et une pluralité de protubérances s'étendant en saillie à partir de l'âme.

Selon l'invention, lesdites protubérances sont moulées avec l'âme et sont agencées en une pluralité de rangées s'étendant selon la direction d'extension d'un manchon prolongeant l'âme, et les extrémités libres desdites protubérances forment deux enveloppes distinctes, une première desdites enveloppes présentant un encombrement extérieur inférieur à celui de la seconde enveloppe, le nombre de rangées, dites premières rangées, formant la première enveloppe étant inférieur au nombre de rangées, dites secondes rangées, formant la seconde enveloppe.

L'applicateur proposé présente l'avantage de permettre simultanément le peignage des cils et leur chargement en produit cosmétique selon un compromis avantageux permettant à certaines des rangées servant à peigner de se suivre angulairement. Cet applicateur est d'autant plus avantageux qu'il permet cette simultanéité de fonctions sur toute sa longueur.

Selon différents modes de réalisation de l'invention, qui pourront être pris ensemble ou séparément :
- lesdites première et seconde enveloppes sont homothétiques l'une de l'autre ; autrement dit, elles suivent le même profil, seule l'amplitude du profil changeant,
- lesdites rangées sont parallèles à l'axe d'extension longitudinale du manchon,
- lesdites rangées sont espacées radialement autour de la périphérie de l'âme selon une distance angulaire constante,
- ladite distance angulaire est de 30°,
- le nombre de secondes rangées est deux à six, notamment quatre, fois plus grand que le nombre de premières rangées,
- les protubérances présentent une section demi-circulaire,
- les protubérances s'étendent chacune selon une normale à l'axe d'extension longitudinale dudit manchon,
- les protubérances sont rectilignes,
- les protubérances présentent chacune une surface plane, les protubérances étant positionnées de sorte que des surfaces planes de deux protubérances adjacentes sont orientées selon le même sens giratoire,
- les protubérances de deux rangées adjacentes sont décalées axialement l'une par rapport à l'autre,
- l'âme est de section constante,
- l'âme est en matériau plastique,
- les protubérances sont en matériau plastique,
- l'âme et les protubérances sont moulées dans un même matériau,
- l'âme est pleine,
- l'applicateur forme une brosse.

L'invention concerne aussi un ensemble applicateur pour produit cosmétique, comprenant un récipient comprenant un corps formant un réservoir destiné à contenir le produit cosmétique, et l'applicateur tel que décrit plus haut, adapté pour être fixé sur le récipient, de sorte que ledit applicateur soit logé à l'intérieur du réservoir.

Avantageusement, ledit récipient comprend un essoreur, ledit essoreur présentant un diamètre interne dont la valeur est comprise entre l'encombrement extérieur maximal de la première enveloppe et l'encombrement extérieur maximal de la seconde enveloppe.

L'invention sera mieux comprise, et d'autres buts, détails, caractéristiques et avantages de celle-ci apparaîtront plus clairement au cours de la description explicative détaillée qui va suivre, d'au moins un mode de réalisation de l'invention donné à titre d'exemple purement illustratif et non limitatif, en référence aux dessins schématiques annexés.

Sur ces dessins :
- la figure 1 est une vue en élévation d'un exemple de réalisation d'un applicateur selon l'invention,
- la figure 2 est une vue en coupe selon l'axe A-A référencé sur la figure 1,
- la figure 3 est une vue de dessus du même exemple de réalisation de l'invention,
- la figure 4 est une vue en coupe selon l'axe F-F référencé sur la figure 3.

La figure 1 illustre un exemple de réalisation d'un applicateur 10 selon l'invention. Ledit applicateur 10 comprend une âme 12 présentant une première extrémité, dite extrémité proximale 13, et une deuxième extrémité libre, dite extrémité distale 16, et une pluralité de protubérances 30 s'étendant en saillie à partir de l'âme 12. L'âme 12 est en outre prolongée, ici, par un manchon 14 de fixation de l'applicateur 10, s'étendant à partir de l'extrémité proximale 13 de l'âme 12.

Le manchon 14 présente un axe d'extension longitudinale référencé Y sur les figures. L'âme 12 présente elle aussi une extension longitudinale, référencée X, en particulier sur la figure 2, courbée comme cela est développé plus loin.

Les protubérances 30 sont moulées avec l'âme 12. Autrement dit, les protubérances 30 peuvent être issues de matière avec l'âme 12 ou bien surmoulées sur l'âme 12. Cela offre des possibilités intéressantes en terme de formes données à l'âme 12, voire auxdites protubérances 30. L'âme 12 aura une forme en S lorsqu'elle est observée selon un certain angle. Toujours par exemple, lesdites protubérances 30 pourront présenter des hauteurs différentes entre elles. Par hauteur d'une protubérance 30, on entend la distance entre la périphérie de l'âme 12 et l'extrémité libre de la protubérance 30.

Par forme en S, on entend que l'âme 12 présente une première partie courbée X1 de l'extrémité proximale 13 à une partie centrale 15 de l'applicateur 10 et une seconde partie courbée X2 de ladite partie centrale 15 à l'extrémité distale 16 (voir figure 2).

La courbure de la première partie X1 est opposée à la courbure de la seconde partie X2.

De préférence, l'âme 12 présentera une section transversale sensiblement circulaire, de son extrémité proximale 13 à son extrémité distale 16. Cet exemple de réalisation n'est pas limitatif et l'âme 12 pourra tout aussi bien présenter une section transversale polygonale. Par section transversale de l'âme 12, on entend une section pratiquée dans un plan orthogonal à sa direction d'extension X.

L'âme 12 sera prévue pleine. Il est aussi possible, dans un autre exemple de réalisation non illustré, que l'âme 12 soit creuse.

Les protubérances 30, quant à elles, forment des enveloppes avec leur extrémité libre. Par extrémité libre d'une protubérance 30, on entend l'extrémité opposée à celle par laquelle elle fait saillie de l'âme 12.

Dans le cas présent, les protubérances 30 forment une première et une seconde enveloppes E1, E2 qui ont chacune une forme de fuseau. Lesdites enveloppes E1, E2 sont illustrées en détail sur les figures 1 et 4 ; elles s'étendent de l'extrémité proximale 13 à l'extrémité distale 16 de l'âme 12.

La forme en S de l'âme 12 décrite ci-dessus n'influence pas l'encombrement extérieur desdites première et seconde enveloppes E1, E2. Autrement dit, la hauteur des protubérances 30 est prévue afin de former des enveloppes E1, E2 qui ne dépendent pas de la forme de l'âme 12 à partir de laquelle elles font saillie, en adaptant ladite hauteur.

La première enveloppe E1 présente un encombrement extérieur inférieur à celui de la seconde enveloppe E2 (voir figure 3).

D'autre part, les protubérances 30 sont agencées en une pluralité de rangées R1-R12 s'étendant selon la direction d'extension Y du manchon 14 de l'âme 12, parallèlement à ladite direction Y.

Selon l'invention, le nombre de rangées R3, R6, R9, R12, dites premières rangées, formant la première enveloppe E1 est inférieur au nombre de rangées R1, R2, R4, R5, R7, R8, R10, R11, dites secondes rangées, formant la seconde enveloppe E2.

Dans l'exemple de réalisation illustré ici, les premières rangées sont au nombre de quatre tandis que les secondes rangées sont au nombre de huit. Cet exemple n'est pas limitatif et le ratio du nombre de secondes rangées sur le nombre de premières rangées sera compris entre deux et six, de préférence égal à quatre comme ici.

Comme évoqué ci-dessus, les protubérances 30 présentent des hauteurs différentes. Cependant, les extensions radiales des protubérances 30 appartenant à une même rangée R1-R12 évoluent de manière choisie. On entendra par extension radiale, pour la suite, la distance entre l'axe Y d'extension longitudinale du manchon 14 et l'extrémité libre d'une protubérance 30.

Les extensions radiales des protubérances 30 appartenant à une même rangée R1-R12 évoluent linéairement, ou selon d'autres profils de variation, d'une protubérance 30 à l'autre, par exemple par paliers successifs d'au moins deux protubérances 30 sensiblement identiques.

Les extensions radiales des protubérances 30 des première et seconde rangées R1-R12 augmentent progressivement en longueur de l'extrémité proximale 13 vers la partie centrale 15 de l'âme 12 puis diminuent progressivement en longueur de ladite partie centrale 15 vers l'extrémité distale 16.

Comme illustré à la figure 4, l'encombrement extérieur dE1, DE1 de la première enveloppe E1, formée par les protubérances 30 des premières rangées R3, R6, R9, R12 présentera un diamètre compris entre 2 et 7mm. Cet encombrement dE1 sera sensiblement le même au voisinage de l'extrémité proximale 13 et au voisinage de l'extrémité distale 16, par exemple de l'ordre de 3mm ; tandis qu'au voisinage de la partie centrale 15, cet encombrement DE1 pourra être de l'ordre de 6mm.

Comme illustré à la figure 1, l'encombrement extérieur dE2, DE2 de la deuxième enveloppe E2, formée par les protubérances 30 des secondes rangées R1, R2, R4, R5, R7, R8, R10, R11 présentera un diamètre compris entre 4 et 9mm. Cet encombrement dE2 sera sensiblement le même au voisinage de l'extrémité proximale 13 et au voisinage de l'extrémité distale 16, par exemple de l'ordre de 5mm ; tandis qu'au voisinage de la partie centrale 15, cet encombrement DE2 pourra être de l'ordre de 8mm.

Ainsi, ces encombrements respecteront les formules suivantes : $1,1 \leq \frac{DE 2}{DE 1} \leq 1,5 et 1,4 \leq \frac{dE 2}{dE 1} \leq 2,2$

Les rangées R1-R12 sont repérées sur la figure 3 qui est, pour rappel, une vue de dessus de l'applicateur 10 selon l'exemple de réalisation de la figure 1. Autrement dit, dans cet exemple, l'applicateur comprend exclusivement des rangées du premier et du second type.

De plus, les rangées R1-R12 sont espacées radialement autour de la périphérie de l'âme 12 selon une distance angulaire constante. Cette distance angulaire peut varier d'un mode de réalisation à l'autre. Dans le mode de réalisation illustré ici, la distance angulaire est de 30°. Autrement dit, les rangées R1-R12 sont ici au nombre de douze. Ladite distance angulaire pourra être comprise dans l'intervalle [15° ; 45°] ; le nombre de rangées variant en fonction de la distance angulaire choisie.

Comme il a été décrit en préambule, le récipient de l'ensemble applicateur conforme à l'invention comprend généralement un essoreur fixée à l'intérieur de son goulot pour limiter la quantité de produit sur les protubérances 30, en particulier sur celles d'extensions radiales les plus longues. Pour rappel, ces dernières servent alors au peignage des cils, tandis que les dents de plus faible extension radiale, qui ne seront que peu essorées, servent à charger les cils en produit.

Ainsi, l'effet associé à l'alternance de deux types de rangées de protubérances 30 est particulièrement avantageux. Il permet à l'utilisatrice de bénéficier, en un simple geste de rotation de l'applicateur autour de l'axe d'extension longitudinale Y du manchon 14, d'une enveloppe de charge, à savoir la première enveloppe E1 formée par les premières rangées R3, R6, R9, R12, et d'une enveloppe de peignage, à savoir la seconde enveloppe E2 formée par les secondes rangées R1, R2, R4, R5, R7, R8, R10, R11.

Le nombre de secondes rangées R1, R2, R4, R5, R7, R8, R10, R11 étant plus élevé que le nombre de premières rangées R3, R6, R9, R12, l'applicateur selon l'invention est plutôt dédié au peignage des cils qu'à la charge des cils en produit cosmétique.

Les protubérances 30 de deux rangées adjacentes sont avantageusement décalées axialement l'une par rapport à l'autre. Par décalées, on entend que les protubérances 30 d'une rangée sont axialement décalées par rapport aux protubérances 30 des rangées adjacentes, lesdites rangées R1-R12 présentant sensiblement le même pas 37 entre leurs protubérances 30, de l'ordre du millimètre par exemple (voir figure 2). Ainsi, sur une même portion axiale, les rangées R1-R12 présenteront le même nombre de protubérances 30, à plus ou moins une protubérance 30 près, par exemple vingt protubérances 30.

D'autre part, lesdites protubérances 30 présentent, de préférence, une section demi-circulaire. Les protubérances peuvent ainsi être positionnées de sorte que les surfaces planes 34 de deux protubérances 30 adjacentes soient orientées selon le même sens giratoire autour de l'âme 12 (voir figure 3). Cela signifie que les protubérances 30 d'une première rangée R3 présentent toutes une face plane 34 qui est orientée radialement selon une première direction autour de l'âme 12, et que les faces planes 34 des protubérances 30 des rangées adjacentes R2 et R4 à la rangée R3, par exemple, sont orientées selon la même direction autour de l'âme 12. Autrement dit, aucune face plane 34 n'est en vis-à-vis d'une autre face plane 34.

Ainsi, le moulage desdites protubérances 30 avec l'âme 12 sera aisé, car il autorise l'utilisation de tiroirs de moulage de formes simples, ayant tous sensiblement la même forme, et qui sont tous orientés radialement selon une même direction.

Les protubérances 30 sont ici rectilignes et pourront, en outre, être sensiblement effilées de leur base à leur extrémité libre. De plus, lesdites protubérances 30 s'étendent chacune selon une normale à l'axe Y du manchon 14.

Comme évoqué ci-dessus, les protubérances 30 seront de préférence issues de matière de l'âme 12. Ainsi, l'âme 12 et les protubérances 30 pourront être moulées en un matériau à base de LDPE (polyéthylène basse densité). D'autres matériaux pourront être encore utilisés, à savoir la matière « EXACT » d'ExxonMobil ou la matière « HYTREL » de Dupont, ou un mélange de ces matériaux.

Il est à noter que l'applicateur 10 forme, avantageusement, une brosse.

Il est aussi à noter que lesdites première et seconde enveloppes E1, E2 sont en phase, de l'extrémité proximale 13 à l'extrémité distale 16 ; autrement dit, elles suivent le même profil, seule l'amplitude du profil changeant. Encore autrement dit, elles sont homothétiques.

D'autre part, l'alternance des première et seconde rangées se fait, dans l'exemple présent, par permutation circulaire d'une première rangée R3, R6, R9, R12 avec deux secondes rangées R1, R2, R4, R5, R7, R8, R10, R11.

Cet exemple n'est pas limitatif et il est possible de faire alterner, par permutation circulaire, une première rangée avec trois secondes rangées ; voire deux premières rangées avec trois secondes rangées.

L'invention concerne aussi un ensemble applicateur pour produit cosmétique, comprenant un récipient comprenant un corps formant un réservoir destiné à contenir le produit cosmétique, et un sous-ensemble applicateur adapté pour être fixé sur le récipient, de sorte que l'applicateur 10 est logé à l'intérieur du réservoir. Ledit applicateur 10 est fixé, par exemple, à l'extrémité d'une tige (non représentée), elle-même fixée à un bouchon avantageusement vissé au récipient. Après montage, le manchon 14 est situé dans la tige et l'extrémité proximale 13 de l'âme forme l'extrémité proximale visible de l'applicateur.

Comme déjà dit, ledit récipient comprendra, aussi, un essoreur (non représenté). Cet essoreur présentera un diamètre interne dont la valeur est comprise entre l'encombrement extérieur maximal DE1 de la première enveloppe E1 et l'encombrement extérieur maximal DE2 de la seconde enveloppe E2.

L'essorage pratiqué par cet essoreur sera donc important sur les protubérances 30 appartenant à la seconde enveloppe E2 et quasi inexistant sur les protubérances 30 appartenant à la première enveloppe E1. Ceci explique l'effet particulièrement avantageux de l'applicateur 30 selon l'invention, à savoir proposer un applicateur dédié au peignage des cils plutôt qu'à leur charge en produit cosmétique.

Il est aussi à noter que des variantes de réalisation sont bien sûr possibles. Notamment, dans un exemple de réalisation supplémentaire, l'applicateur de l'invention comporte un nombre de rangées différent, soit plus faible - par exemple 9 rangées, soit plus élevé - par exemple 18 rangées.

## Revendications

1. Applicateur (10) pour produit cosmétique comprenant :
- une âme (12) présentant une première extrémité, dite extrémité proximale (13), et une deuxième extrémité libre, dite extrémité distale (16), et
- une pluralité de protubérances (30) s'étendant en saillie à partir de l'âme (12),
dans lequel lesdites protubérances (30) sont moulées avec l'âme (12) et sont agencées en une pluralité de rangées (R1-R12) s'étendant selon la direction d'extension (Y) d'un manchon (14) prolongeant l'âme (12), et dans lequel les extrémités libres desdites protubérances (30) forment deux enveloppes distinctes (E1, E2), une première desdites enveloppes (E1) présentant un encombrement extérieur (dE1, DE1) inférieur à celui de la seconde enveloppe (E2), le nombre de rangées, dites premières rangées (R3, R6, R9, R12), formant la première enveloppe (E1) étant inférieur au nombre de rangées, dites secondes rangées (R1, R2, R4, R5, R7, R8, R10, R11), formant la seconde enveloppe (E2), **caractérisé en ce que** l'âme (12) présente une extension longitudinale (X) qui comporte une première partie (X1) courbée de l'extrémité proximale (13) à une partie centrale (15) de l'applicateur (10) et une seconde partie (X2) courbée de ladite partie centrale (15) à l'extrémité distale (16), les courbures de ladite première et de ladite seconde parties (X1, X2) étant opposées, et **en ce que** lesdites première et seconde enveloppes (E1, E2) présentent une section circulaire.

2. Applicateur (10) selon l'une quelconque des revendications précédentes, dans lequel lesdites première et seconde enveloppes (E1, E2) sont homothétiques l'une de l'autre.

3. Applicateur (10) selon l'une quelconque des revendications précédentes, dans lequel lesdites rangées (R1-R12) sont parallèles à l'axe d'extension longitudinale (Y) du manchon (14).

4. Applicateur (10) selon l'une quelconque des revendications précédentes, dans lequel lesdites rangées (R1-R12) sont espacées radialement autour de la périphérie de l'âme (12) selon une distance angulaire constante.

5. Applicateur (10) selon la revendication précédente, dans lequel ladite distance angulaire est de 30°.

6. Applicateur (10) selon l'une quelconque des revendications précédentes, dans lequel le nombre de secondes rangées (R1, R2, R4, R5, R7, R8, R10, R11) est deux à six fois plus grand que le nombre de premières rangées (R3, R6, R9, R12).

7. Applicateur (10) selon l'une quelconque des revendications précédentes, dans lequel les protubérances (30) présentent chacune une surface plane (34), les protubérances (30) étant positionnées de sorte que des surfaces planes (34) de deux protubérances (30) adjacentes sont orientées selon le même sens giratoire.

8. Ensemble applicateur pour produit cosmétique, comprenant :
- un récipient comprenant un corps formant un réservoir destiné à contenir le produit cosmétique, et
- un applicateur selon l'une des revendications 1 à 7, adapté pour être fixé sur le récipient, de sorte que ledit applicateur (10) est logé à l'intérieur du réservoir.

9. Ensemble applicateur selon la revendication précédente, dans lequel ledit récipient comprend un essoreur, ledit essoreur présentant un diamètre interne dont la valeur est comprise entre l'encombrement extérieur maximal (DE1) de la première enveloppe (E1) et l'encombrement extérieur maximal (DE2) de la seconde enveloppe (E2).

## Patentansprüche

1. Applikator (10) für Kosmetikprodukt, umfassend:
- einen Stab (12), der ein erstes Ende, als proximales Ende (13) bezeichnet, und ein freies zweites Ende, als distales Ende (16) bezeichnet, aufweist, und
- eine Vielzahl von Vorsprüngen (30), die sich ausgehend vom Stab (12) vorspringend erstreckend,
wobei die Vorsprünge (30) mit dem Stab (12) gegossen sind und in einer Vielzahl von Reihen (R1-R12) eingerichtet sind, die sich in der Erstreckungsrichtung (Y) eines Stutzens (14), der den Stab (12) verlängert, erstrecken, und wobei die freien Enden der Vorsprünge (30) zwei verschiedene Hüllen (E1, E2) bilden, wobei eine erste der Hüllen (E1) eine kleinere Außenabmessung (dE1, DE1) als die zweite Hülle (E2) aufweist, wobei die Anzahl von Reihen, die die erste Hülle (E1) bilden, als erste Reihen (R3, R6, R9, R12) bezeichnet, kleiner ist als die Anzahl von Reihen, die die zweite Hülle (E2) bilden, als zweite Reihen (R1, R2, R4, R5, R7, R8, R10, R11) bezeichnet, **dadurch gekennzeichnet, dass** der Stab (12) eine Längserstreckung (X) aufweist, die einen gekrümmten ersten Teil (X1) vom proximalen Ende (13) zu einem mittleren Teil (15) des Applikators (10), und einen gekrümmten zweiten Teil (X2) vom mittleren Teil (15) zum distalen Ende (16) umfasst, wobei die Krümmungen des ersten und des zweiten Teils (X1, X2) entgegengesetzt sind, und dadurch, dass die erste und zweite Hülle (E1, E2) einen kreisförmigen Abschnitt aufweisen.

2. Applikator (10) nach einem der vorstehenden Ansprüche, wobei die erste und zweite Hülle (E1, E2) homothetisch zueinander sind.

3. Applikator (10) nach einem der vorstehenden Ansprüche, wobei die Reihen (R1-R12) parallel zur Längserstreckungsachse (Y) des Stutzens (14) sind.

4. Applikator (10) nach einem der vorstehenden Ansprüche, wobei die Reihen (R1-R12) radial um den Umfang des Stabs (12) in einem konstanten winkligen Abstand beabstandet sind.

5. Applikator (10) nach dem vorstehenden Anspruch, wobei der winklige Abstand 30° beträgt.

6. Applikator (10) nach einem der vorstehenden Ansprüche, wobei die Anzahl von zweiten Reihen (R1, R2, R4, R5, R7, R8, R10, R11) zwei- bis sechsmal größer ist als die Anzahl von ersten Reihen (R3, R6, R9, R12).

7. Applikator (10) nach einem der vorstehenden Ansprüche, wobei die Vorsprünge (30) jeweils eine ebene Oberfläche (34) aufweisen, wobei die Vorsprünge (30) derart positioniert sind, dass ebene Oberflächen (34) von zwei benachbarten Vorsprüngen (30) in einer selben Drehrichtung ausgerichtet sind.

8. Applikatoranordnung für Kosmetikprodukt, umfassend:
- ein Behältnis, das einen Körper umfasst, der einen zum Enthalten des Kosmetikprodukts vorgesehenen Behälter bildet, und
- einen Applikator nach einem der Ansprüche 1 bis 7, der dazu angepasst ist, derart an dem Behälter befestigt zu werden, dass der Applikator (10) im Inneren des Behälters aufgenommen wird.

9. Applikatoranordnung nach dem vorstehenden Anspruch, wobei der Behälter einen Abstreifer umfasst, wobei der Abstreifer einen Innendurchmesser aufweist, dessen Wert zwischen der maximalen Außenabmessung (DE1) der ersten Hülle (E1) und der maximalen Außenabmessung (DE2) der zweiten Hülle (E2) liegt.

## Claims

1. An applicator (10) for a cosmetic product comprising:
- a core (12) having a first end, referred to as the proximal end (13), and a second free end, referred to as the distal end (16), and
- a plurality of protrusions (30) extending from the core (12),
wherein said protrusions (30) are moulded with the core (12) and are arranged in a plurality of rows (R1-R12) extending along the direction of extension (Y) of a sleeve (14) extending the core (12) and wherein the free ends of said protrusions (30) form two distinct envelopes (E1, E2), a first of said envelopes (E1) having an external size (dE1, DE1) smaller than that of the second envelope (E2), the number of rows, known as first rows (R3, R6, R9, R12), forming the first envelope (E1) being less than the number of rows, called second rows (R1, R2, R4, R5, R7, R8, R10, R11), forming the second envelope (E2), **characterised in that** the core (12) has a longitudinal extension (X) which comprises a first portion (X1) curved from the proximal end (13) to the central portion (15) of the applicator (10) and a second portion (X2) curved from said central portion (15) to the distal end (16), the curvatures of said first and second portions (X1, X2) being opposite, and **in that** said first and second envelopes (E1, E2) have a circular cross-section.

2. The applicator (10) according to any one of the preceding claims, wherein said first and second envelopes (E1, E2) are homothetic to each other.

3. The applicator (10) according to any one of the preceding claims, wherein said rows (R1-R12) are parallel to the longitudinal extension axis (Y) of the sleeve (14).

4. The applicator (10) according to any one of the preceding claims, wherein said rows (R1-R12) are radially spaced around the periphery of the core (12) at a constant angular distance.

5. The applicator (10) according to the preceding claim, wherein said angular distance is 30°.

6. The applicator (10) according to any one of the preceding claims, wherein the number of second rows (R1, R2, R4, R5, R7, R8, R10, R11) is two to six times greater than the number of first rows (R3, R6, R9, R12).

7. The applicator (10) according to any one of the preceding claims, wherein the protrusions (30) each have a planar surface (34), the protrusions (30) being positioned such that planar surfaces (34) of two adjacent protrusions (30) are oriented in the same rotational direction.

8. An applicator assembly for a cosmetic product, comprising:
- a container comprising a body forming a reservoir for containing the cosmetic product, and
- an applicator according to one of claims 1-7, adapted to be attached to the container, so that said applicator (10) is housed within the reservoir.

9. The applicator assembly according to the preceding claim, wherein said container comprises a wiper, said wiper having an internal diameter whose value is comprised between the maximum external size (DE1) of the first envelope (E1) and the maximum external size (DE2) of the second envelope (E2).
